# FASCICULE DE BREVET EUROPEEN

(11) **EP 2 135 491 B1**
(45) Date de publication et mention de la délivrance du brevet: **04.08.2010**
(21) Numéro de dépôt: 08761819.5
(22) Date de dépôt: 30.01.2008
(51) Int. Cl.: H05C 1/04

(54) **PROCEDE DE CONTROLE D'UN ELECTRIFICATEUR DE CLOTURE ELECTRIQUE**
VERFAHREN ZUR STEUERUNG EINES ELEKTROZAUNS
METHOD FOR CONTROLLING AN ELECTRIC FENCE

(30) Priorité: 07.02.2007 FR 0700875
(43) Date de publication de la demande: 23.12.2009
(73) Titulaire: Lacme Holding (société Anonyme), 92250 La Garenne Colombes (FR)
(72) Inventeur: HAMM, Valéry, F-72200 La Fleche (FR); MULET-MARQUIS, Yves, F-49770 La Meignanne (FR)
(74) Mandataire: Laget, Jean-Loup
(86) Numéro de dépôt international: PCT/FR2008/000111
(87) Numéro de publication internationale: WO 2008/110684

(56) Documents cités:
- WO-A-00/35253
- WO-A-96/36203
- US-A1- 2002 079 909
- US-A1- 2006 087 178

## Description

La présente invention a pour objets un procédé de contrôle d'un électrificateur de clôture électrique et un électrificateur de clôture électrique pour la mise en oeuvre de ce procédé.

Les clôtures électriques sont destinées à protéger des espaces, et notamment des champs, contre l'intrusion ou la sortie d'un animal.

Pour augmenter la sécurité de garde en cas de végétation très intense (c'est à dire de présence de pertes parallèles très importantes induisant une résistance équivalente très faible aux bornes de l'électrificateur), le document WO 88/10059 décrit un électrificateur de clôture électrique comportant deux condensateurs de stockage, le deuxième condensateur étant destiné à être déchargé lorsque l'énergie délivrée par la décharge du premier condensateur ne suffit plus.

Cependant, la sécurité de garde doit être conciliée avec la sécurité des personnes. En effet, les clôtures électriques peuvent être, dans de très rares cas, à l'origine d'accidents mortels. Parmi ces accidents mortels, on distingue les accidents « normaux » et les accidents « anormaux ».

Les accidents « normaux » sont des accidents qui s'expliquent :
- par une erreur d'installation, ou
- par une anomalie au sein de l'électrificateur, par exemple suite à un coup de foudre pouvant mener à la présence anormale d'un courant secteur 230 V sur la clôture électrique, ou
- par le fait que la victime, généralement sous l'emprise de l'alcool ou de la drogue, s'est empêtrée dans l'enclos au point de ne jamais réussir à se dégager physiquement de la clôture après l'avoir touchée et est morte d'épuisement au bout d'un temps prolongé à force de contracter à chaque impulsion tout ou partie des muscles de son corps.

Pour diminuer le risque d'accident mortel "normal", le document WO 00/35253 propose un électrificateur de clôture électrique comportant un ou plusieurs condensateur(s) dont le niveau de charge est contrôlé de manière que, lorsque le taux de variation de la résistance équivalente observée aux bornes de l'électrificateur prend une valeur supérieure à un seuil prédéterminé pendant une période prédéterminée, le niveau de charge du ou des condensateur(s) est modifié pour augmenter les chances, par exemple, de dégagement d'un animal empêtré dans la clôture.

L'électrificateur décrit dans ce document présente l'inconvénient que l'électronique nécessaire à la gestion du niveau de charge d'un condensateur est relativement coûteuse de même, dans une moindre mesure, que celle nécessaire pour suivre de façon précise le taux de variation de la résistance équivalente.

De plus, la modification du niveau de charge ne permet pas de modifier instantanément l'impulsion courante et ne peut donc s'appliquer que sur les cycles suivants.

Les accidents « anormaux » sont des accidents dus à une valeur particulièrement basse (nettement inférieure à 500 Ω et dans certains cas aussi basse que 50 Ω) de l'impédance du corps de la victime, ce qui est le cas lorsque l'impulsion circule à travers la tête de la victime.

Jusqu'à récemment, l'industrie de la clôture électrique considérait la valeur 500 Ω comme un minorant de l'impédance possible du corps humain. Mais une étude récente par la CEI (Instance internationale de normalisation - www.iec.ch) d'une série d'accidents mortels non "normaux" (Document CEI 61H/212/MTG - sous document n°3) a conclu qu'à l'évidence ces accidents non "normaux" s'étaient produits avec des impédances de corps humain beaucoup plus basses que 500 Ω. La Norme CEI TS 60479-1 dans sa 4ème édition de juillet 2005 complète cette nouvelle perspective en précisant (dans l'exemple 4 de l'Annexe D) que des valeurs d'impédance du corps humain aussi basses que 50 Ω sont possibles. Bien que les seuils létaux n'aient pas pu être déterminés de façon certaine, il est très probable que pour de si faibles impédances, une première impulsion, parfois trop puissante, suffise dans certains cas à être mortelle.

Le risque létal n'est pas le seul contre lequel il faut lutter. Des informations apparues lors de l'étude de la CEI permettent de soupçonner que pour ces mêmes impédances de corps humain très basses, des impulsions d'énergie inférieure à 5 Joules pourraient parfois suffire à assommer un être humain. Bien que celui-ci reprenne rapidement connaissance, la multiplication de ce type d'incidents n'est pas souhaitable. Or il semble que plus les impulsions circulant à travers la tête sont puissantes, plus le risque d'évanouissement et/ou la durée de celui-ci sont importants.

Cette récente prise de conscience du risque létal d'impulsions trop puissantes en très basse impédance s'est traduite par deux approches philosophiques différentes au sein des nouvelles normes subséquemment révisées par les pays de l'hémisphère Sud d'un côté (Australie et Nouvelle-Zélande) et par les pays Européens de l'autre.

En Nouvelle-Zélande et en Australie, la norme d'installation des clôtures électriques AS/NZS 3014:2003 a été mise à jour par un amendement du 10 Mars 2006, qui prévoit un ajout à l'Annexe A 5.1. relative au mode d'emploi des électrificateurs. Il informe l'utilisateur de certains électrificateurs potentiellement dangereux qu'il doit mettre en place un, ou plusieurs (suivant le nombre de conducteurs et/ou de branches à son enclos) limiteurs de puissance locaux (sous forme de résistance(s) de 500 Ohm) en amont de tout point de l'enclos où il juge possible que se présente un enfant non encadré et/ou non sensibilisé aux risques de la clôture électrique. Sont spécifiquement exemptés les enclos reliés à des électrificateurs pour lesquels un moyen équivalent au(x) limiteur(s) de 500 Ohm est directement incorporé dans l'électrificateur: ces électrificateurs sont intrinsèquement sûrs. En pratique cela revient à dire que ne devraient être concernés par l'obligation de mettre en place des limiteurs que des électrificateurs dont le maximum d'énergie est obtenu sur une résistance inférieure à 500 Ohm. Les représentants à la CEI du comité de normalisation Néo-Zélandais ont aussi fait savoir qu'ils allaient organiser dans leur pays une campagne systématique d'information des agriculteurs et du grand public pour faire connaître cette évolution récente de leur norme locale.

En Europe, la norme EN est en cours de mise à jour. Son nouvel amendement vient d'atteindre la phase de publication sous le numéro EN 60335-2-76:2005/A11:200X. Il prévoit qu'au lieu de vérifier qu'un électrificateur ne dépasse pas 5 Joules sur le seul point 500 Ohm, il sera maintenant vérifié qu'il ne dépasse pas 5 Joules sur la plage allant de 50 à 500 Ohm. De cette façon la sécurité du grand public circulant à proximité d'une clôture électrique restera principalement du ressort des fabricants d'électrificateurs et non du propriétaire de la clôture électrique. L'approche européenne consiste à considérer comme plus efficace d'organiser la sécurité au niveau des quelques fabricants qu'au niveau des centaines de milliers d'utilisateurs et des millions de membres du grand public.

Pour diminuer le risque d'accident mortel « anormal », le brevet FR 2 857 554 propose un électrificateur de clôture électrique contrôlé de manière que, lorsque la résistance équivalente aux bornes de l'électrificateur se trouve dans la zone de 'haute impédance' (> 2000 Ω) ou dans la zone de 'basse impédance' (500 à 2000 Ω) la décharge du condensateur est systématiquement interrompue pour maintenir une impulsion faiblement énergétique, et, lorsque la valeur de la résistance équivalente aux bornes de l'électrificateur se trouve pour la première fois dans la zone 'd'ultra basse impédance' (0 à 500 Ω), une temporisation est lancée pendant laquelle l'énergie de l'impulsion reste inchangée, puis, à l'issue de la temporisation, l'énergie de la décharge est augmentée. Ce procédé de contrôle permet de faire face à une éventuelle poussée végétative progressive tout en diminuant le risque d'accident lorsque la baisse de la résistance est due au contact inopiné d'une personne, avec impulsion traversant sa tête.

L'électrificateur décrit dans ce document présente l'inconvénient que l'énergie de l'impulsion, qui est de l'ordre de 500 mJ, ne suffit pas toujours à assurer une bonne sécurité de garde en zone de 'haute impédance' ou de 'basse impédance' car l'énergie peut s'y consommer dans des proportions importantes du fait du choix initial d'un médiocre conducteur ou de l'apparition progressive de pertes 'séries' (par exemple dégradations au niveau des jonctions, des conducteurs et/ou de la prise de terre). Ces dégradations - qui peuvent apparaître au fil du temps, par exemple suite aux intempéries - sont dites 'séries' car elles se comportent comme des résistances montées en série tout au long de la clôture électrique. Les pertes 'séries' sont donc un passage obligé de la partie de l'impulsion émise par l'électrificateur qui va effectivement traverser l'animal.

Un autre inconvénient de l'électrificateur décrit dans ce document est que l'interruption de la décharge d'un condensateur, une fois qu'elle a débuté, ne peut être réalisée qu'avec des solutions électroniques particulièrement coûteuses.

Pour prévenir un autre type de risque d'accident mortel - très hypothétique car jamais rencontré à ce jour - le brevet FR 2 818 868 propose un électrificateur contrôlé de manière que, lorsque la résistance équivalente aux bornes de l'électrificateur est descendue particulièrement bas pour se trouver dans la zone 'd'ultra basse impédance', l'électrificateur emmagasine et délivre une impulsion de très haute énergie, puis, lorsque la résistance équivalente aux bornes de l'électrificateur remonte soudainement pour revenir dans la zone de 'basse impédance' ou dans la zone de 'haute impédance', suite par exemple à l'ouverture par un utilisateur d'un passage barrière en aval sur l'enclos, l'électrificateur empêche la délivrance de cette impulsion de trop haute énergie. A chaque cycle une impulsion est préparée en fonction de la résistance équivalente mesurée au cycle précédent, et, lorsque l'électrificateur détecte pendant le cycle courant une énergie ou une tension supérieure à une limite prédéterminée dépendant de la résistance équivalente mesurée au cycle précédent, l'électrificateur bloque ou dérive une partie de l'impulsion du cycle courant.

Le type d'accident contre lequel cherche à lutter ce document est un accident ou le corps humain présente une impédance classique c'est à dire supérieure à 500 Ohm. Le procédé de contrôle de l'électrificateur décrit dans ce document ne permet pas de diminuer le risque d'accident "anormal" car il ne décrit pas la détection d'une diminution de la résistance équivalente aux bornes de l'électrificateur. De plus, la préparation d'une impulsion en fonction de la résistance équivalente mesurée au cycle précédent entraîne une limitation de la puissance disponible, ce qui peut être préjudiciable en termes de sécurité de garde et/ou d'optimisation économique des coûts de l'appareil.

En conclusion, aucun de ces documents ne permet de concilier efficacement la sécurité de garde, la sécurité des personnes et la maîtrise des coûts.

La présente invention a pour but de proposer un procédé de contrôle d'un électrificateur de clôture électrique qui évite, ou au moins réduise, certains des inconvénients précités, qui permette de diminuer le risque d'accident mortel "anormal" - et/ou dans une moindre mesure d'évanouissement - tout en conservant une sécurité de garde maximale, et qui offre au consommateur un véritable choix en étant simple à mettre en oeuvre et économique. L'invention a également pour but de proposer un électrificateur de clôture électrique apte à mettre en oeuvre le procédé.

A cet effet, l'invention a pour objet un procédé de contrôle d'un électrificateur de clôture électrique à impulsion périodique tel que définit dans la revendication 1 comportant un premier condensateur et au moins un autre condensateur, ledit premier condensateur et ledit au moins un autre condensateur étant aptes à être déchargés quasi simultanément au primaire d'un transformateur dudit électrificateur de façon à former une macro-impulsion du point de vue d'un animal, **caractérisé en ce que**, pour une série de cycles consécutifs de fonctionnement de l'électrificateur ou pour tous ses cycles, il comprend les étapes consistant à :
a) commander la décharge dudit premier condensateur dans le primaire dudit transformateur, déterminer, à partir de la décharge dudit premier condensateur, une estimation de la résistance équivalente aux bornes du secondaire dudit transformateur, et comparer la valeur de ladite résistance équivalente avec un seuil prédéterminé, et
b) tant que la valeur de ladite résistance équivalente est supérieure audit seuil prédéterminé, commander à chaque cycle la décharge dudit au moins un autre condensateur dans le primaire dudit transformateur, ou
c) dès que la valeur de ladite résistance équivalente devient inférieure audit seuil prédéterminé, lancer une temporisation et empêcher la décharge de tout ou partie dudit au moins un autre condensateur dans le primaire dudit transformateur pendant le cycle courant, et
d) pendant ladite temporisation, empêcher à chaque cycle la décharge de tout ou partie dudit au moins un autre condensateur dans le primaire dudit transformateur, et
e) lorsque ladite temporisation est terminée et tant qu'elle ne se déclenche pas à nouveau, commander à chaque cycle la décharge dudit au moins un autre condensateur dans le primaire dudit transformateur.

Ainsi selon le procédé de l'invention, hormis pendant la temporisation, le premier et ledit au moins un autre condensateur se déchargent systématiquement tous sur la résistance équivalente présente aux bornes du secondaire que celle-ci évolue en 'haute impédance', en 'basse impédance' ou en 'ultra basse impédance'. Cette configuration est économique en ce qu'elle utilise simplement, et quasiment tout le temps, tous les condensateurs.

Avantageusement, l'étape d) comprend une sous-étape f) consistant à terminer ladite temporisation lorsque ladite résistance équivalente redevient supérieure audit seuil prédéterminé.

Avantageusement, ledit électrificateur comporte des moyens de réglage permettant de régler la durée de ladite temporisation.

Avantageusement, ledit électrificateur comporte des moyens de réglage permettant de régler la valeur dudit seuil.

Selon un mode de réalisation de l'invention, les étapes c) et d) sont effectuées en ne déclenchant pas la décharge de tout ou partie dudit au moins un autre condensateur.

Selon un autre mode de réalisation de l'invention, les étapes c) et d) sont effectuées en dérivant la décharge de tout ou partie dudit au moins un autre condensateur vers un shunt.

Selon un autre mode de réalisation de l'invention, les étapes c) et d) sont effectuées en interrompant la décharge de tout ou partie dudit au moins un autre condensateur.

Selon une variante des modes de réalisation précédents la partie dudit au moins un autre condensateur peut varier à l'occasion d'un ou plusieurs cycles subséquents de la temporisation (sans jamais revenir à une situation où ledit au moins un autre condensateur serait entièrement déchargé pendant l'un des cycles de la temporisation).

L'invention a également pour objet un électrificateur de clôture comportant un premier condensateur tel que défini dans la revendication 7, au moins un autre condensateur, et un module électronique de commande apte à exécuter les étapes du procédé de contrôle.

Avantageusement, l'électrificateur comprend un ou plusieurs condensateurs de décharge supplémentaire(s) pour lesquels il existe au moins une plage de résistances équivalentes sur laquelle lesdits condensateurs de décharge supplémentaire(s) ne sont jamais autorisés à se décharger.

De préférence, ledit seuil prédéterminé est supérieur à 250 Ohm et inférieur à 2000 Ohm.

Selon un mode de réalisation de l'invention, ledit seuil prédéterminé est sensiblement égal à 500 Ohm.

L'invention sera mieux comprise, et d'autres buts, détails, caractéristiques et avantages de celle-ci apparaîtront plus clairement au cours de la description explicative détaillée qui va suivre, de plusieurs modes de réalisation de l'invention donnés à titre d'exemples purement illustratifs et non limitatifs, en référence aux dessins schématiques annexés.

Sur ces dessins :
- la figure 1 est une vue schématique simplifiée d'un électrificateur connu ;
- la figure 2 est une courbe représentant les diverses valeurs possibles pour l'énergie de l'impulsion émise par l'électrificateur de la figure 1 en fonction de la résistance équivalente entre ses bornes de sortie ;
- la figure 3 est une vue schématique simplifiée d'un électrificateur selon un premier mode de réalisation de l'invention ;
- les figures 4a et 4b sont des schémas fonctionnels représentant les étapes d'un procédé de contrôle "de base" et d'un procédé de contrôle "préféré" de l'électrificateur de clôture électrique de la figure 3 ;
- la figure 5 est une courbe représentant les diverses valeurs possibles pour l'énergie de l'impulsion émise par l'électrificateur de la figure 3 en fonction de la résistance équivalente entre ses bornes de sortie ; et
- la figure 6 est une vue schématique simplifiée d'un électrificateur de clôture électrique selon un deuxième mode de réalisation de l'invention.

En se référant à la figure 1, on voit un électrificateur 1_{A} de clôture électrique comportant deux bornes d'entrée 2_{A} et 3_{A} reliées à un circuit d'alimentation connu et non représenté.

L'électrificateur 1_{A} comporte un transformateur dont le primaire 4_{A} est monté entre la borne d'entrée 2_{A} et un point commun 7_{A}. Un ensemble de condensateurs de stockage C_{A,1} à C_{A,n}, n étant un entier supérieur ou égal à 2, est monté en parallèle entre le point commun 7_{A} et la borne d'entrée 3_{A}.

En parallèle sur le primaire 4_{A} et les condensateurs de stockage d'énergie C_{A,1} à C_{A,n}, est branché un thyristor T_{A,1} avec sa gâchette G_{A,1}.

Une diode 8_{A} est branchée entre les bornes 2_{A} et 3_{A} pour, de façon classique pour l'homme de l'art, protéger le thyristor T_{A,1} lorsque le courant s'inverse dans le circuit L-C formé par le primaire 4_{A} et les condensateurs C_{A,1} à C_{A,n}.

Le primaire 4_{A} du transformateur est couplé, par l'intermédiaire d'un circuit magnétique 6_{A}, au secondaire 5_{A} du transformateur. Les bornes de sortie 9_{A}, 10_{A} du secondaire 5_{A} alimentent les éléments conducteurs de la clôture (non représentés).

Les condensateurs C_{A,1} à C_{A,n} sont chargés à une même tension V_{c} de plusieurs centaines de volts par un moyen connu (non représenté). Lorsqu'une impulsion de commande est appliquée sur la gâchette G_{A,1} du thyristor T_{A,1}, celui-ci devient conducteur et les condensateurs C_{A,1} à C_{A,n} sont déchargés à travers le primaire 4_{A} du transformateur. Une impulsion apparaît alors aux bornes du secondaire 5_{A}.

L' électrificateur 1_{A} comporte un module électronique de commande (non représenté) destiné à déclencher le thyristor T_{A,1} par le biais de sa gâchette G_{A,1} pour commander la décharge des condensateurs C_{A,1} à C_{A,n}.

En se référant à la figure 2, on voit que l'énergie E de l'impulsion de sortie, c'est-à-dire l'énergie délivrée à chaque impulsion par l'électrificateur 1_{A}, varie en fonction de la résistance équivalente R présente entre les bornes de sortie 9_{A} et 10_{A}.

Or, la résistance équivalente R est la résistance du circuit de bouclage, c'est-à-dire la résistance correspondant aux divers composants de la combinaison de la clôture, des herbes et autres pertes "parallèles", de l'animal et de la prise de terre de retour et autres pertes "séries".

Les pertes "parallèles" sont une conséquence de l'apparition d'une résistance électrique de perte entre le fil haute tension de la clôture électrique et la terre, par exemple du fait d'une poussée végétative, de branches d'arbres tombées sur l'enclos, d'isolateurs devenant progressivement défectueux, de l'accroissement de l'humidité, etc. Ces pertes sont dites "parallèles", car en leur présence, une fraction de l'impulsion électrique qui a été émise par l'électrificateur traverse la résistance électrique de perte pour revenir à l'électrificateur via la prise de terre sans jamais avoir traversé le corps de l'animal ou de la personne.

Sur la figure 2, on observe que pour les valeurs les plus élevées de la résistance R, l'énergie E de l'impulsion sortant de l'électrificateur est inférieure à la valeur maximale possible Eₘₐₓ.

On observe également que, lorsque la résistance R diminue depuis ces valeurs les plus élevées (par exemple du fait de pertes parallèles augmentant au fil du temps) l'énergie E s'accroît jusqu'à atteindre la valeur maximale Eₘₐₓ.

On observe en outre que, ayant passé la valeur maximale Eₘₐₓ, lorsque la résistance R continue à diminuer pour atteindre les valeurs les plus basses, l'énergie E décroît depuis la valeur Eₘₐₓ.

On observe enfin que la courbe de la figure 2 ne varie pas en fonction du temps, c'est-à-dire que, pour une valeur de la résistance R donnée, l'électrificateur 1_{A} délivre les mêmes impulsions à chaque cycle que celà soit celui de la première seconde, celui au bout d'une minute ou d'une heure, par exemple.

En se référant à la figure 3, on voit un électrificateur 1_{B} de clôture électrique comportant deux bornes d'entrée 2_{B} et 3_{B} reliées à un circuit d'alimentation connu et non représenté. Une diode 8_{B} est branchée entre les bornes 2_{B} et 3_{B} et joue le même rôle que la diode 8_{A} de l'électrificateur 1_{A}. L'électrificateur 1_{B} comporte un transformateur dont le primaire 4_{B} est monté entre la borne d'entrée 2_{B} et un point commun 7_{B}.

Un ensemble de condensateurs de stockage C_{B,1} à C_{B,n}, n étant un entier supérieur ou égal à 2, est monté en parallèle entre le point commun 7_{B} et la borne d'entrée 3_{B}. Le condensateur C_{B,1} et le sous-ensemble de condensateurs C_{B,2} à C_{B,n} sont respectivement montés en série avec une diode D_{B,1} et D_{B,2}, pour éviter que le condensateur C_{B,1} et le sous-ensemble de condensateurs C_{B,2} à C_{B,n} puissent se décharger l'un dans l'autre. Le point commun des cathodes des diodes D_{B,1} et D_{B,2} est relié d'une part à l'anode de la diode 8_{B} et d'autre part à la borne d'entrée 3_{B}.

En parallèle du primaire 4_{B} et du condensateur de stockage d'énergie C_{B,1} est branché un thyristor T_{B,1} avec sa gâchette G_{B,1} . De manière similaire, en parallèle du primaire 4_{B} et du sous-ensemble de condensateurs C_{B,2} à C_{B,n} est branché un thyristor T_{B,2} avec sa gâchette G_{B,2}.

Entre le point commun 7_{B} du condensateur C_{B,1} et du sous-ensemble de condensateurs C_{B,2} à C_{B,n} et le point commun 11_{B} des anodes des thyristors T_{B,1} et T_{B,2} est monté le primaire 4_{B} du transformateur, qui est couplé, par l'intermédiaire d'un circuit magnétique 6_{B}, au secondaire 5_{B} du transformateur. Les bornes de sortie 9_{B}, 10_{B} du secondaire 5_{B} alimentent les éléments conducteurs de la clôture.

Le condensateur C_{B,1} et le sous-ensemble de condensateurs C_{B,2} à C_{B,n} sont chargés à une même tension V_{c} de plusieurs centaines de volts par un moyen connu et non représenté. Les diodes D_{B,1} et D_{B,2} assurent que le condensateur C_{B,1} et le sous-ensemble de condensateurs C_{B,2} à C_{B,n} sont chargés à la même tension et que le condensateur C_{B,1} d'un côté et le sous-ensemble de condensateurs C_{B,2} à C_{B,n} de l'autre peuvent être déchargés séparément sans modification de l'état de l'autre sous-ensemble restant. Par exemple, lorsqu'une impulsion de commande est appliquée sur la gâchette G_{B,1} du thyristor T_{B,1}, celui-ci devient conducteur et le condensateur C_{B,1} est déchargé à travers le primaire 4_{B} du transformateur. Une première impulsion apparaît alors aux bornes du secondaire 5_{B}. Le sous-ensemble de condensateurs C_{B,2} à C_{B,n} reste chargé du fait de la présence de la diode D_{B,2} qui l'empêche de se décharger dans le condensateur C_{B,1}.

Lorsque pendant, ou vers la fin de, ou juste après cette première impulsion, une commande est appliquée sur la gâchette G_{B,2} du thyristor T_{B,2}, le sous-ensemble de condensateurs C_{B,2} à C_{B,n}, est déchargé à travers le primaire 4_{B} du transformateur et une seconde impulsion apparaît aux bornes du secondaire 5_{B}.

L'impulsion aux bornes du secondaire 5_{B} est donc une impulsion complexe composée d'une suite de deux impulsions individuelles successives très rapprochées ou éventuellement partiellement superposées. L'énergie de l'impulsion complexe est la somme des énergies des impulsions individuelles.

Une impulsion individuelle peut avoir une durée comprise entre quelques centaines de microsecondes et 1 à 2 millisecondes. Les phénomènes physiologiques, causes de la sensation douloureuse ressentie par un animal lorsqu'il est en contact avec le fil de clôture, ont des temps de réponse de plusieurs dizaines à plusieurs centaines de millisecondes. En conséquence, tant que la durée totale de l'impulsion complexe reste typiquement inférieure à environ 20 ms la sensation ressentie par l'animal est identique à celle ressentie lorsqu'il reçoit une impulsion unique dont l'énergie est égale à la somme des énergies des impulsions individuelles.

L'électrificateur 1_{B} comporte un module électronique de commande (non représenté) destiné à déclencher chaque thyristor T_{B,1} et T_{B,2} par le biais de sa gâchette G_{B,1} et G_{B,2} pour commander la décharge, respectivement, du condensateur C_{B,1} et du sous-ensemble de condensateurs C_{B,2} à C_{B,n}. En se référant à la figure 4a, on va maintenant décrire les étapes du procédé de contrôle "de base" de l'électrificateur 1_{B}, qui est exécuté par le module électronique de commande. On appelle Kₜ un cycle correspondant à une exécution du procédé entraînant la génération d'une impulsion complexe Iₜ à l'instant t.

A l'étape 100, le procédé est initialisé. L'étape 100 est effectuée périodiquement, la période étant par exemple d'environ un petit peu plus d'une seconde. Cette étape 100 s'étale sur la majeure partie de la période et permet au condensateur C_{B,1} et au sous-ensemble de condensateurs C_{B,2} à C_{B,n} de se recharger. Les étapes suivantes du procédé sont, elles, très peu étalées dans le temps du fait que la norme applicable aux électrificateurs de clôture limite en général à un maximum de 10 ms la durée d'une impulsion complexe et requiert un écart d'au moins une seconde entre deux impulsions complexes.

A l'étape 101, le module électronique commande la décharge du premier condensateur C_{B,1} dans le primaire 4_{B}.

A l'étape 102, le module électronique détermine une estimation de la résistance électrique équivalente Rₜ aux bornes 9_{B}, 10_{B} du secondaire 5_{B}. Le premier condensateur C_{B,1} sert donc de « poisson pilote » permettant de déterminer la résistance Rₜ aux bornes 9_{B}, 10_{B} du secondaire 5_{B}.

Du fait que la courbe des énergies de décharge possibles d'un électrificateur en fonction de la résistance R est une courbe en cloche (voir figure 2), le franchissement à la hausse d'un seuil d'énergie prédéfini n'est pas équivalent au franchissement à la baisse d'un seuil de résistance prédéfini Rₒ.

En outre, du fait que la tension de pic de l'impulsion de décharge en sortie d'électrificateur présente des sur-oscillations en fonction de la présence plus ou moins importante de composantes imaginaires dans l'impédance complexe équivalente aux bornes 9_{B}, 10_{B} du secondaire 5_{B}, il est préférable de ne pas assimiler trop grossièrement un recul sous une limite prédéfinie de tension à un passage sous le seuil Rₒ.

De préférence, la détermination ou estimation de la résistance Rₜ est réalisée comme décrit dans le document FR 2 863 816. Une telle détermination est économique et relativement fiable.

A l'étape 103, le module électronique teste une condition de temporisation en cours qui est vérifiée lorsqu'une temporisation a été lancée lors d'un passage précédent à l'étape 107. Lorsque la condition est vérifiée, le procédé passe à l'étape 112 sinon le procédé passe à l'étape 104.

On considère par exemple que, au cycle Kₜ, la condition de temporisation en cours n'est pas vérifiée et le procédé passe donc à l'étape 104.

A l'étape 104, le module électronique teste la condition "Depuis la dernière temporisation, Rₜ est (il) remonté au dessus de Rₒ(?)". Cette condition est explicitée de la manière suivante : depuis le dernier déclenchement d'une temporisation, la valeur de Rₜ est-elle devenue supérieure à Rₒ (même à titre transitoire). Lorsque la condition est vérifiée (ou par condition initiale, suite à la mise en marche de l'électrificateur), le procédé passe à l'étape 105, sinon le procédé passe à l'étape 109.

On considère, par exemple, que depuis la mise en route de l'électrificateur la temporisation n'a jamais eu l'occasion de se déclencher (le procédé n'est pas encore passé par l'étape 107) et donc on passe à l'étape 105.

A l'étape 105, le module électronique teste une condition de résistance suffisante qui est vérifiée lorsque la résistance Rₜ déterminée à l'étape 102 est supérieure au seuil Rₒ. Lorsque la condition est vérifiée, le procédé passe à l'étape 106, sinon le procédé passe à l'étape 107.

On considère par exemple que, au cycle Kₜ, la condition de résistance suffisante est vérifiée et le procédé passe donc à l'étape 106.

A l'étape 106, le module électronique commande la décharge du sous-ensemble de condensateurs C_{B,2} à C_{B,n}. L'étape 106 est effectuée de façon quasi simultanée à l'étape 101 de sorte que l'impulsion complexe soit ressentie par l'animal comme une unique impulsion, comme cela a été décrit précédemment. Lorsque l'étape 106 a été effectuée, le procédé retourne à l'étape 100.

Le cycle Kₜ tel que décrit correspond au fonctionnement le plus fréquent de l'électrificateur 1_{B}, c'est-à-dire au fonctionnement de l'électrificateur 1_{B} sur une bonne ou une médiocre clôture de taille raisonnable et non complètement envahie par la végétation: la résistance Rₜ est alors au-dessus du seuil critique Rₒ. Les étapes 100 à 106 sont ainsi exécutées à chaque cycle K tant que la résistance R reste supérieure au seuil Rₒ. L'électrificateur 1_{B} délivre une impulsion I dont l'énergie est égale à plusieurs Joules en zone 'basse impédance', l'énergie pouvant même s'approcher de la valeur classique des 5 Joules à condition que les caractéristiques des condensateurs C_{B,1} à C_{B,n} et du transformateur le permettent, et que les éventuelles conditions fixées par la norme sur la zone d'impédance correspondante soient respectées. La décharge du sous-ensemble de condensateurs supplémentaires C_{B,2} à C_{B,n} permet ainsi d'obtenir une sécurité de garde maximale en zone 'haute impédance' et en zone 'basse impédance'. Le fait que tous les condensateurs C_{B,1} à C_{B,n} soient utilisés lorsque la résistance Rₜ reste supérieure au seuil Rₒ confère à l'invention son meilleur rapport sécurité de garde/coût.

On considère maintenant que, par exemple, au cycle Kₜ₊₅, la condition de résistance suffisante de l'étape 105 n'est plus vérifiée, c'est-à-dire que la résistance Rₜ vient de passer en dessous du seuil critique Rₒ, et le procédé passe donc à l'étape 107.

A l'étape 107, le module électronique lance une temporisation. La temporisation a une durée prédéterminée, qui correspond à un nombre entier N supérieur ou éventuellement égal à 1 de cycles K. Le nombre N correspond à un nombre de cycles postérieurs au cycle en cours. Ils vont permettre à une personne éventuellement sous l'emprise de l'alcool ou de la drogue ou limitée dans ses capacités de recul et en train de recevoir l'impulsion en cours à travers la tête (donc susceptible d'être partiellement étourdie) de se retirer avec moindre douleur et donc moindre panique, de la clôture. Une valeur de N équivalente à une minute au moins est préférablement envisagée mais des valeurs plus petites ou plus grandes de N peuvent être choisies.

A l'étape 108, le module électronique empêche la décharge de tout ou partie du sous-ensemble de condensateurs C_{B,2} à C_{B,n} dans le primaire 4_{B}, par exemple en commandant le non déclenchement de la décharge du sous-ensemble de condensateurs C_{B,2} à C_{B,n}. En variante, la décharge, ou une partie de la décharge, du sous-ensemble de condensateurs C_{B,2} à C_{B,n} est dérivée dans un shunt (non représenté), ou est interrompue. Une telle interruption peut être réalisée par exemple par un sous-circuit électronique à base d'IGBT (non représenté sur la figure 3) en lieu et place du thyristor T_{B,2}. Cette étape permet de diminuer fortement l'énergie de l'impulsion en cours Iₜ₊₅. Lorsque l'étape 108 a été effectuée, le procédé retourne à l'étape 100.

On notera que l'adaptation de l'énergie de l'impulsion I, ici l'impulsion Iₜ₊₅, est réalisée instantanément en temps réel, c'est-à-dire que le module électronique empêche la décharge du sous-ensemble de condensateurs C_{B,2} à C_{B,n} dans le cycle courant même, ici le cycle Kₜ₊₅, dans lequel le franchissement vers le bas du seuil Rₒ a été détecté.

Lors du franchissement vers le bas du seuil Rₒ on considère en effet que le risque d'accident mortel "anormal" apparaît et que, tant que l'on n'est pas certain que le franchissement de ce seuil Rₒ ne résulte pas uniquement d'un accroissement des pertes parallèles, il est temporairement plus important de privilégier la sécurité des personnes que la sécurité de garde.

Au cycle Kₜ₊₆, la condition de l'étape 103 est vérifiée, puisqu'une temporisation a été lancée au cycle Kₜ₊₅ lors du passage à l'étape 107. Le procédé passe donc à l'étape 112.

A l'étape 112, le module électronique teste une condition de temporisation terminée qui est vérifiée lorsque la durée prévue pour la temporisation, correspondant au nombre N de cycles, est écoulée. Lorsque la condition est vérifiée, le procédé reprend à l'étape 104, sinon le procédé passe à l'étape 113.

On considère par exemple que N=2. Dans l'exemple, la temporisation a été lancée au cycle Kₜ₊₅, donc au cycle Kₜ₊₆ la condition de l'étape 112 n'est pas vérifiée et le procédé passe à l'étape 113.

A l'étape 113, le module électronique empêche la décharge de tout ou partie du sous-ensemble de condensateurs C_{B,2} à C_{B,n} dans le primaire 4_{B}. Lorsque l'étape 113 a été effectuée, le procédé retourne à l'étape 100. Au cycle Kₜ₊₇, on considère que la condition de l'étape 112 est vérifiée et le procédé reprend donc à l'étape 104.

On suppose alors que, par exemple, jamais depuis le lancement de la temporisation au cycle Kₜ₊₅ la résistance équivalente observée à l'étape 102 à chaque cycle successif n'est remontée au dessus du seuil Rₒ, alors on passe à l'étape 109.

A l'étape 109, le module électronique commande la décharge du sous-ensemble de condensateurs C_{B,2} à C_{B,n}. De manière similaire à ce qui a été décrit pour l'étape 106, l'étape 109 est effectuée de façon quasi simultanée à l'étape 101 de sorte que l'impulsion complexe soit ressentie par l'animal comme une unique impulsion. Lorsque l'étape 109 a été effectuée, le procédé retourne à l'étape 100. Et pour les cycles suivants, tant que la résistance équivalente R ne remonte pas au dessus de Rₒ - par exemple tant que la végétation ne diminue pas avec le retour des saisons froides -, le procédé continue à boucler par les étapes 100 à 104 puis 109.

Ainsi, on a vu que dès le premier cycle K marquant la fin d'une temporisation, la décharge du sous-ensemble de condensateurs C_{B,2} à C_{B,n} est à nouveau autorisée - sauf bien sûr dans le cas exceptionnel où ce cycle K remplit à son tour les conditions successives nécessaires pour passer par les étapes 104 puis 105 et 107 et présente dès lors à nouveau un risque trop élevé pour la sécurité des personnes. Hormis selon cette exception, l'électrificateur 1_{B} est de nouveau en fonctionnement « classique », ce qui permet de ramener dès ce cycle K la sécurité de garde à son plus haut niveau possible pour cette valeur de la résistance R < Rₒ ou R ≥ Rₒ tout en sachant la sécurité des personnes respectée.

En effet, si à l'issue de la temporisation la résistance R est restée sous la valeur seuil Rₒ, le plus probable est que le passage initial de la résistance R sous le seuil Rₒ n'a pas résulté du contact par la tête d'un corps humain avec la clôture électrique, et on peut raisonnablement supposer qu'un être humain se serait déjà retiré. Compte tenu de cette très forte probabilité, la sécurité de garde peut se voir attribuer à nouveau la priorité sur les précautions nécessaires quant à la sécurité des personnes. C'est pourquoi tous les condensateurs C_{B,1} à C_{B,n} se déchargent à nouveau systématiquement. On note qu'un corps humain de trop basse impédance arrivant dans ce contexte au contact de l'enclos ne sera plus soumis à un risque excessif. On est en effet à ce stade assuré que l'impulsion émise par l'électrificateur 1_{B} est consommée pour partie dans des pertes parallèles importantes. L'énergie complémentaire restant disponible pour traverser le corps, les caractéristiques des condensateurs C_{B,1} à C_{B,n} et du transformateur ne doivent cependant pas être choisies excessives sur cette plage d'ultra basses impédances si l'on veut que cette proportion résiduelle de l'impulsion - toujours susceptible de circuler un jour via une tête - reste raisonnable.

Ainsi, dans la plage des basses impédances, l'impulsion peut être réduite ou non selon que l'on se trouve dans le cas où l'impédance « devient » inférieure au seuil R₀ ou non. En d'autres termes, lorsque l'impédance devient inférieure au seuil R₀ l'impulsion est réduite, mais lorsque l'impédance reste inférieure au seuil R₀ pendant un temps prédéterminé, l'impulsion est de nouveau augmentée.

Cette caractéristique permet de concilier la sécurité des personnes et l'efficacité de garde, notamment en présence de végétation.

Le procédé "de base" a donc pour but de privilégier à moindre coût la sécurité des personnes lorsqu'un risque d'accident a été détecté et d'optimiser la sécurité de garde lorsque le risque d'accident est moindre.

En se référant à la figure 4b, on va maintenant décrire les étapes spécifiques du procédé de contrôle "préféré" de l'électrificateur 1_{B}, qui est exécuté par le module électronique de commande.

Toutes les étapes non spécifiques et portant donc les mêmes numéros que sur la figure 4a sont strictement identiques et ne sont donc pas décrites à nouveau si celà n'est pas nécessaire pour la bonne compréhension du procédé "préféré".

On se place donc directement au cycle Kₜ₊₆, où la condition de l'étape 103 est vérifiée, puisqu'une temporisation a été lancée au cycle Kₜ₊₅ lors du passage à l'étape 107. Le procédé passe donc à l'étape 110.

A l'étape 110, le module électronique teste une condition de résistance suffisante qui est vérifiée lorsque la résistance R déterminée à l'étape 102, ici la résistance Rₜ₊₆, est supérieure au seuil Rₒ. Cette étape est similaire à l'étape 105. Lorsque la condition est vérifiée, le procédé passe à l'étape 111, sinon le procédé passe à l'étape 112.

On considère par exemple que, au cycle Kₜ₊₆, la condition de résistance suffisante de l'étape 110 n'est pas vérifiée et le procédé passe donc à l'étape 112 puis, peu après, soit reprend à l'étape 104 soit passe à l'étape 113, toutes deux déjà décrites.

On considère maintenant que par exemple une temporisation a été lancée à l'étape 107 du cycle Kₜ₊₁₀. A l'étape 103 du cycle Kₜ₊₁₁, la condition de temporisation en cours est vérifiée et le procédé passe à l'étape 110. Mais on considère cette fois que, par exemple, à l'étape 110, la condition de résistance suffisante est vérifiée. Dans ce cas, le procédé passe à l'étape 111.

A l'étape 111, le module électronique commande l'arrêt de la temporisation et le procédé passe ensuite à l'étape 112 déjà décrite.

Ainsi, dans ce mode "préféré" du procédé, dès le premier cycle de la temporisation où la résistance R repasse au-dessus du seuil Rₒ, la décharge du sous-ensemble de condensateurs C_{B,2} à C_{B,n} est à nouveau autorisée, c'est-à-dire que l'électrificateur 1_{B} est de nouveau en fonctionnement « classique », ce qui ramène instantanément la sécurité de garde à son plus haut niveau possible.

L'étape 111 est donc, par exemple, effectuée suite au contact d'un corps humain de très basse impédance avec la clôture électrique suivi d'un retrait rapide, ou suite à une fluctuation de R au voisinage du seuil Rₒ du fait de pertes parallèles instables comme souvent en présence de vent. On note cependant que si la végétation continue par la suite à progresser, le franchissement vers le bas du seuil Rₒ deviendra franc et une temporisation complète réussira finalement à s'écouler: la sécurité de garde pourra alors prendre de façon établie la priorité.

En d'autres termes, le procédé "préféré" de contrôle a pour but de privilégier la sécurité des personnes lorsqu'un risque d'accident a été détecté et de maximiser la sécurité de garde dans tous les autres cas, en particulier dès le premier cycle ou il est détecté que le risque initialement avéré d'accident est devenu moindre.

En se référant à la figure 5, on voit que l'énergie E délivrée à chaque impulsion par l'électrificateur 1_{B} varie, d'une part, en fonction de la résistance équivalente R, et, d'autre part, pour les résistances inférieures à Rₒ, en fonction du temps. L'énergie E des impulsions diffère en effet dans ce cas selon que l'on se trouve ou non dans la période de temporisation.

En d'autres termes, pendant la temporisation, l'énergie E est momentanément restreinte à celle d'un électrificateur nettement moins puissant que ce qui pourrait être délivré si tous les condensateurs C_{B,1} à C_{B,n} se déchargeaient, et, hors de la temporisation, pour toute valeur de la résistance R, l'énergie E est nominale.

Pour une valeur de la résistance R donnée, l'électrificateur 1_{B} peut donc fournir deux impulsions de sortie très nettement différentes selon que l'on se trouve ou non dans la période de temporisation. Hormis lors de la temporisation, l'énergie de l'impulsion est celle résultant de la décharge de tous les condensateurs présents dans l'électrificateur ce qui confère à l'invention son optimal rapport sécurité de garde/coût.

On notera que le seuil Rₒ peut avoir été programmé par le fabricant de l'électrificateur ou être enregistré par l'utilisateur à l'aide de moyens de réglage connus de l'homme de l'art (clavier, écran, par exemple.).

De même l'électrificateur peut comporter des moyens de réglage (non représentés) de la temporisation permettant à un utilisateur de choisir une nouvelle durée de celle-ci.

Le seuil Rₒ, est typiquement, mais non nécessairement, inférieur à 2000 Ohm et doit être préférablement égal à, ou de l'ordre de, 500 Ω. On notera que le seuil Rₒ peut néanmoins être choisi supérieur, ou inférieur, par exemple 400 Ω voire 250 Ω, de façon que la temporisation ne soit pas lancée inutilement à chaque contact d'un animal avec la clôture alors que le risque d'accident « anormal » n'est pas avéré. Un contact d'un animal "classique" sur une clôture médiocre ou sur une clôture parfaite, ces deux clôtures étant normalement soumises à la végétation, entraîne en effet une résistance équivalente d'environ 700 Ω à 1000 Ω. Plus le seuil Rₒ est choisi bas, plus la probabilité que la résistance R passe en-dessous du seuil Rₒ à l'occasion d'un contact d'un animal est faible. De cette manière, la sécurité de garde est augmentée puisque la probabilité est minime qu'un contact d'un animal déclenche la temporisation, et par conséquent que l'animal ne reçoive une décharge éventuellement trop faible.

Inversement, il vaut mieux en général ne pas abaisser le seuil Rₒ trop bas, par exemple plus bas que 250 Ω, si on ne veut pas compromettre la sécurité des personnes. En effet, la Norme CEI TS 60479-1 dans sa 4ème édition de juillet 2005 permet d'observer que la résistance d'un corps humain est toujours comprise entre typiquement 50 Ω et 250 Ω en cas de trajet de l'impulsion à travers la tête.

Les valeurs évoquées pour le seuil Rₒ peuvent être adaptées en fonction du type d'animal principalement gardé, du type d'enclos envisagé, des choix technologiques retenus pour les caractéristiques des condensateurs C_{B,1} à C_{B,n}, et du transformateur, par exemple. Les valeurs mentionnées pour le seuil Rₒ ne sont donc pas limitatives.

Dans le mode "préféré" du procédé de l'invention, à chaque cycle K, tous les condensateurs C₁ à Cₙ sont rechargés. De cette manière le potentiel d'impulsion complète est toujours disponible. Cette caractéristique permet un retour instantané à la décharge « normale » de forte énergie dès que la résistance R repasse au-dessus du seuil Rₒ pendant une temporisation.

Le condensateur « poisson pilote » C₁ est choisi pour, lors d'une temporisation, maximiser la sécurité de garde tout en restant raisonnable en termes de risque, c'est-à-dire en prévenant un accident mortel "anormal". La baisse de l'énergie de l'impulsion pendant cette phase doit être nette, par exemple d'au moins 20 % et de préférence de 50%, par rapport à l'impulsion « normale » qui aurait été générée si le nombre de condensateurs n'avait pas été momentanément réduit. Cette impulsion doit néanmoins rester suffisamment forte pour limiter au mieux les problèmes de sécurité de garde. Le condensateur « poisson pilote » C₁ est par exemple choisi pour permettre une décharge de l'ordre de 1 voire 2 Joules.

Grâce à l'invention, un contact d'un corps humain de trop basse impédance sur la clôture électrique ne présente pas de risque d'être mortel ni de risque excessif d'évanouissement. Le choc s'il déclenche la temporisation, est en effet limité à la seule puissance de l'impulsion de décharge du "poisson pilote" C_{B,1}. On notera que, plus la temporisation est longue plus la sécurité des personnes est élevée (sans que la sécurité de garde ne soit considérablement diminuée car des animaux déjà dressés à la clôture électrique la respectent un long moment même si sa puissance est temporairement réduite).

La figure 6 illustre un deuxième mode de réalisation de l'invention. Les éléments de l'électrificateur 1_{C} identiques au premier mode de réalisation sont désignés par le même chiffre de référence et ne sont pas décrits à nouveau. Ici, le condensateur C_{B,1} est remplacé par la réunion de deux condensateurs C'_{C,1} et C"_{C,1} destinés à être déclenchés simultanément par le même thyristor T_{C,1}, ou, en variante (non représentée) par deux thyristors indépendants.

Dans le deuxième mode de réalisation, les condensateurs du sous-ensemble de condensateurs C_{C,2} à C_{C,n} sont commandés par plusieurs thyristors T_{C,2} à T_{C,n}. L'utilisation de plusieurs thyristors T_{C,2} à T_{C,n} permet de faire varier le nombre de condensateurs C_{C,2} à C_{C,n} à l'occasion d'un ou plusieurs cycles de la temporisation. On notera que dans ce cas au moins un condensateur du sous-ensemble de condensateurs C_{C,2} à C_{C,n} n'est pas déchargé pendant chaque cycle de la temporisation (mais ce n'est pas nécessairement toujours le même qui n'est pas déchargé).

L'électrificateur 1_{C} comporte un ou plusieurs condensateur(s) supplémentaire(s) C_{C,x} à C_{C,z} dont la décharge dans le primaire (4) dudit transformateur est commandée, par le biais d'un (ou de plusieurs), thyristor(s) T_{Cx} (à éventuellement T_{Cz}) sous certaines conditions de résistance équivalente R et uniquement hors de la période de temporisation. En variante, la décharge des condensateurs C_{C,x} à C_{C,z} peut être commandée systématiquement y compris pendant la temporisation, ou encore seulement pour certains cycles donnés (1 cycle sur N, suite de cycles aléatoires, suite préenregistrée de cycles, par exemple.) de la temporisation et/ou de la post temporisation.

D'autres variantes sont possibles. Par exemple à l'aide d'IGBT peut être commandée l'interruption de la décharge, ou d'une partie de la décharge, du condensateur C₁ et/ou d'une partie du sous-ensemble de condensateurs C₂ à Cₙ et/ou des condensateurs Cₓ à C_{z}.

En outre, le taux de charge du condensateur C₁ et/ou d'une partie du sous-ensemble de condensateurs C₂ à Cₙ et/ou des condensateurs Cₓ à C_{z} peut également être contrôlé, en supplément du contrôle de la décharge, pour certaines ou pour toutes les valeurs possibles de la résistance R, et/ou pendant, ou à l'exclusion de, la temporisation, ou encore pour toute autre raison possible telle que par exemple une fonction aléatoire à chaque cycle, ou encore l'état de l'alimentation de l'électrificateur, par exemple.

Bien que l'invention ait été décrite en relation avec plusieurs modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention, tel que défini par les revendications.

## Revendications

1. Procédé de contrôle d'un électrificateur (1) de clôture électrique à impulsion périodique comportant un premier condensateur (C₁) et au moins un autre condensateur (C₂ à Cₙ), ledit premier condensateur (C₁) et ledit au moins un autre condensateur (C₂ à Cₙ) étant aptes à être déchargés quasi simultanément au primaire (4) d'un transformateur dudit électrificateur (1) de façon à former une macro-impulsion du point de vue d'un animal, **caractérisé en ce que**, pour une série de cycles consécutifs de fonctionnement de l'électrificateur ou pour tous ses cycles, il comprend les étapes consistant à :
a) commander (100) la décharge dudit premier condensateur (C₁) dans le primaire (4) dudit transformateur, déterminer (101), à partir de la décharge dudit premier condensateur (C₁), une estimation de la résistance équivalente (R) aux bornes du secondaire (5) dudit transformateur, et comparer (105) la valeur de ladite résistance équivalente (R) avec un seuil prédéterminé (Rₒ), et
b) tant que la valeur de ladite résistance équivalente (R) est supérieure audit seuil prédéterminé (Rₒ), commander (106) à chaque cycle la décharge dudit au moins un autre condensateur (C₂ à Cₙ) dans le primaire (4) dudit transformateur, ou
c) dès que la valeur de ladite résistance équivalente (R) devient inférieure audit seuil prédéterminé (Rₒ), lancer (107) une temporisation et empêcher (108) la décharge de tout ou partie dudit au moins un autre condensateur (C₂ à Cₙ) dans le primaire (4) dudit transformateur pendant le cycle courant, et
d) pendant ladite temporisation, empêcher (113) à chaque cycle la décharge de tout ou partie dudit au moins un autre condensateur (C₂ à Cₙ) dans le primaire (4) dudit transformateur, et
e) lorsque ladite temporisation est terminée et tant qu'elle ne se déclenche pas à nouveau, commander (106 ou 109) à chaque cycle la décharge dudit au moins un autre condensateur (C₂ à Cₙ) dans le primaire (4) dudit transformateur.

2. Procédé selon la revendication 1, **caractérisé en ce que** l'étape d) comprend une sous-étape f) consistant à terminer (111) ladite temporisation lorsque ladite résistance équivalente (R) redevient supérieure audit seuil prédéterminé (Rₒ).

3. Procédé selon la revendication 1 ou 2, **caractérisé en ce que** les étapes c) et d) sont effectuées en commandant le non déclenchement de la décharge de tout ou partie dudit au moins un autre condensateur (C₂ à Cₙ).

4. Procédé selon la revendication 1 ou 2, **caractérisé en ce que** les étapes c) et d) sont effectuées en dérivant tout ou partie de la décharge dudit au moins un autre condensateur (C₂ à Cₙ) vers un shunt.

5. Procédé selon la revendicatios 1 ou 2, **caractérisé en ce que** les étapes c) et d) sont effectuées en interrompant la décharge de tout ou partie dudit au moins un autre condensateur (C₂ à Cₙ).

6. Procédé selon l'une quelconque des revendications 1 à 5, **caractérisé en ce que** aux étapes c) et d) la partie dudit au moins un autre condensateur dont la décharge est empêchée varie à l'occasion d'un ou plusieurs cycles consécutifs de la temporisation.

7. Electrificateur de clôture comportant un premier condensateur (C₁), au moins un autre condensateur (C₂ à Cₙ) et un module électronique de commande apte à exécuter les étapes du procédé de contrôle selon l'une quelconque des revendications 1 à 6.

8. Electrificateur de clôture selon la revendication 7, comprenant un ou plusieurs condensateurs de décharge supplémentaire(s) (Cₓ à C_{z}) pour lesquels il existe au moins une plage de résistances équivalentes (R) sur laquelle lesdits condensateurs de décharge supplémentaire(s) Cₓ (à C_{z}) ne sont jamais autorisés à se décharger dans le primaire (4) dudit transformateur.

9. Electrificateur selon la revendication 7 ou 8 pour lequel ledit seuil prédéterminé (Rₒ) est supérieur à 250 Ohm et inférieur à 2000 Ohm.

10. Electrificateur selon la revendication 9 pour lequel ledit seuil prédéterminé (Rₒ) est sensiblement égal à 500 Ohm.

11. Electrificateur selon l'une quelconque des revendications 7 à 10 pour lequel le taux de charge de l'un au moins des condensateurs (C₁, C₂ à Cₙ, Cₓ à C_{z}) peut être contrôlé en supplément du contrôle de la décharge.

12. Electrificateur selon l'une quelconque des revendications 7 à 11, **caractérisé en ce qu'**il comporte des moyens de réglage permettant de régler la durée de ladite temporisation.

13. Electrificateur selon l'une des revendications 7 à 12, **caractérisé en ce qu'**il comporte des moyens de réglage permettant de régler la valeur dudit seuil (Rₒ).

## Claims

1. A method for checking a period pulse electric fence device (1) comprising a first capacitor (C₁) and at least one other capacitor (C₂ to Cₙ), said first capacitor (C₁) and said at least one other capacitor (C₂ to Cₙ) being adapted to be discharged almost simultaneously into the primary (4) of a transformer of said electric fence device (1) so as to form a macro pulse as perceived by an animal, **characterized in that** for a series of successive operating cycles of the electric fence device or for all the cycles thereof, it comprises the steps of:
a) controlling (100) the discharge of said first capacitor (C₁) into the primary (4) of said transformer, determining (101) from the discharge of said first capacitor (C₁) an estimate of the equivalent resistance (R) across the secondary (5) of said transformer, and comparing (105) the value of said equivalent resistance (R) to a predetermined threshold (R₀), and
b) as long as the value of said equivalent resistance (R) is greater than said predetermined threshold (R₀), controlling (106) at each cycle the discharge of said at least one other capacitor (C₂ to Cₙ) into the primary (4) of said transformer, or
c) as soon as the value of said equivalent resistance (R) becomes lower than said predetermined threshold (R₀), starting (107) a time delay, and preventing (108) the discharge of all or part of said at least one other capacitor (C₂ to Cₙ) into the primary (4) of said transformer during the current cycle, and
d) during said time delay, preventing (113) at each cycle the discharge of all or part of said at least one other capacitor (C₂ to Cₙ) into the primary (4) of said transformer, and
e) when said time delay is over and as long as it is not triggered again, controlling (106 or 109) at each cycle the discharge of said at least one other capacitor (C₂ to Cₙ) into the primary (4) of said transformer.

2. The method according to claim 1, **characterized in that** step d) comprises a sub-step f) of ending (111) said time delay when said equivalent resistance (R) is again greater than said predetermined threshold (R₀).

3. The method according to claim 1 or 2, **characterized in that** steps c) and d) are performed by controlling the non-triggering of the discharge of all or part of said at least one other capacitor (C₂ to Cₙ).

4. The method according to claim 1 or 2, **characterized in that** steps c) and d) are performed by deriving all or part of the discharge of said at least one other capacitor (C₂ to Cₙ) towards a shunt.

5. The method according to claims 1 or 2, **characterized in that** steps c) and d) are performed by interrupting the discharge of all or part of said at least one other capacitor (C₂ to Cₙ).

6. The method according to any of claims 1 to 5, **characterized in that** in steps c) and d) the part of said at least one other capacitor, the discharge of which is prevented, varies at one or several successive cycles of the time delay.

7. An electric fence device comprising a first capacitor (C₁), at least one other capacitor (C₂ to Cₙ), and an electronic control module adapted to execute the steps of the checking method according to any of claims 1 to 6.

8. The electric fence device according to claim 7, comprising one or more additional discharge capacitors (Cₓ to C_{z}) for which there is at least one range of equivalent resistances (R) in which said additional discharge capacitors Cₓ (to C_{z}) are never allowed to discharge into the primary (4) of said transformer.

9. The electric fence device according to claim 7 or 8, for which said predetermined threshold (R₀) is greater than 250 ohms and less than 2000 ohms.

10. The electric fence device according to claim 9, for which said predetermined threshold (R₀) is substantially equal to 500 ohms.

11. The electric fence device according to any of claims 7 to 10, for which the load factor of at least one of the capacitors (C₁, C₂ to Cₙ, Cₓ to C_{z}) can be checked in addition to checking the discharge.

12. The electric fence device according to any of claims 7 to 11, **characterized in that** it comprises setting means allowing to set the duration of said time delay.

13. The electric fence device according to any of claims 7 to 12, **characterized in that** it comprises setting means allowing to set the value of said threshold (R₀).

## Patentansprüche

1. Verfahren zum Prüfen eines Elektrozaungeräts (1) mit periodischen Impulsen, umfassend einen ersten Kondensator (C₁) und mindestens einen weiteren Kondensator (C₂ bis Cₙ), wobei der erste Kondensator (C₁) und der mindestens eine weitere Kondensator (C₂ bis Cₙ) dazu geeignet sind, um sich praktisch gleichzeitig in die Primärseite (4) eines Transformators des Elektrozaungeräts (1) entladen zu werden, um aus Sicht eines Tiers einen Makroimpuls zu bilden, **dadurch gekennzeichnet, dass** es für eine Reihe von aufeinanderfolgenden Betriebszyklen des Elektrozaungeräts oder für alle seine Zyklen folgende Schritte umfasst:
a) Steuern (100) der Entladung des ersten Kondensators (C₁) in die Primärseite (4) des Transformators, Bestimmen (101) aus der Entladung des ersten Kondensators (C₁) einer Schätzung des Ersatzwiderstands (R) an den Klemmen der Sekundärseite (5) des Transformators, und Vergleichen (105) des Wertes des Ersatzwiderstands (R) mit einem vorherbestimmten Schwellenwert (Rₒ), und
b) solange der Wert des Ersatzwiderstands (R) größer ist als der vorherbestimmte Schwellenwert (R₀), bei jedem Zyklus Steuern (106) der Entladung des mindestens einen weiteren Kondensators (C₂ bis Cₙ) in die Primärseite (4) des Transformators, oder
c) sobald der Wert des Ersatzwiderstands (R) kleiner wird als der vorherbestimmte Schwellenwert (R₀), Starten (107) einer Verzögerung und Verhindern (108) der Entladung des ganzen oder eines Teils des mindestens einen weiteren Kondensators (C₂ bis Cₙ) in die Primärseite (4) des Transformators während des laufenden Zyklus, und
d) während der Verzögerung, Verhindern (113) bei jedem Zyklus der Entladung des ganzen oder eines Teils des mindestens einen weiteren Kondensators (C₂ bis Cₙ) in die Primärseite (4) des Transformators, und
e) wenn die Verzögerung beendet ist und solange sie nicht wieder ausgelöst wird, bei jedem Zyklus Steuern (106 oder 109) der Entladung des mindestens einen weiteren Kondensators (C₂ bis Cₙ) in die Primärseite (4) des Transformators.

2. Verfahren nach Anspruch 1, **dadurch gekennzeichnet, dass** Schritt d) einen Teilschritt f) des Beendens (111) der Verzögerung umfasst, wenn der Ersatzwiderstand (R) wieder größer als der vorherbestimmte Schwellenwert (Rₒ) wird.

3. Verfahren nach Anspruch 1 oder 2, **dadurch gekennzeichnet, dass** die Schritte c) und d) ausgeführt werden durch Steuern des Nichtauslösens der Entladung des ganzen oder eines Teils des mindestens einen weiteren Kondensators (C₂ bis Cₙ).

4. Verfahren nach Anspruch 1 oder 2, **dadurch gekennzeichnet, dass** die Schritte c) und d) ausgeführt werden durch Abzweigen der ganzen oder teilweisen Entladung des mindestens einen weiteren Kondensators (C₂ bis Cₙ) auf einen Nebenwiderstand.

5. Verfahren nach Anspruch 1 oder 2, **dadurch gekennzeichnet, dass** die Schritte c) und d) ausgeführt werden durch Unterbrechen der Entladung des ganzen oder eines Teils des mindestens einen weiteren Kondensators (C₂ bis Cₙ).

6. Verfahren nach einem der Ansprüche 1 bis 5, **dadurch gekennzeichnet, dass** in den Schritten c) und d) der Teil des mindestens einen weiteren Kondensators, dessen Entladung verhindert wird, bei einem oder mehreren aufeinanderfolgenden Zyklen der Verzögerung variiert.

7. Elektrozaungerät, umfassend einen ersten Kondensator (C₁), mindestens einen weiteren Kondensator (C₂ bis Cₙ) und ein elektronisches Steuermodul, das dazu geeignet ist, um die Schritte des Prüfverfahrens nach einem der Ansprüche 1 bis 6 auszuführen.

8. Elektrozaungerät nach Anspruch 7, umfassend einen oder mehrere zusätzliche Entladungskondensatoren (Cₓ bis C_{z}), für die es mindestens einen Bereich von Ersatzwiderständen (R) gibt, in dem die zusätzlichen Entladungskondensatoren Cₓ (bis C_{z}) sich nie in die Primärseite (4) des Transformators entladen dürfen.

9. Elektrozaungerät nach Anspruch 7 oder 8, für das der vorherbestimmte Schwellenwert (R₀) größer als 250 Ohm und kleiner als 2000 Ohm ist.

10. Elektrozaungerät nach Anspruch 9, für das der vorherbestimmte Schwellenwert (R₀) im Wesentlichen gleich 500 Ohm ist.

11. Elektrozaungerät nach einem der Ansprüche 7 bis 10, für das der Ladefaktor mindestens eines der Kondensatoren (C₁, C₂ bis Cₙ, Cₓ bis C_{z}) zusätzlich zur Prüfung der Entladung geprüft werden kann.

12. Elektrozaungerät nach einem der Ansprüche 7 bis 11, **dadurch gekennzeichnet, dass** es Einstellmittel umfasst, die es ermöglichen, die Dauer der Verzögerung einzustellen.

13. Elektrozaungerät nach einem der Ansprüche 7 bis 12, **dadurch gekennzeichnet, dass** es Einstellmittel umfasst, die es ermöglichen, den Wert des Schwellenwerts (R₀) einzustellen.
